# EUROPÄISCHE PATENTSCHRIFT

(11) **EP 1 794 767 B1**
(45) Veröffentlichungstag und Bekanntmachung des Hinweises auf die Patenterteilung: **09.01.2013**
(21) Anmeldenummer: 05785257.6
(22) Anmeldetag: 21.09.2005
(51) Int. Cl.: H01H 1/58

(54) **ELEKTRISCHER SCHALTER**
ELECTRICAL SWITCH
COMMUTATEUR ELECTRIQUE

(30) Priorität: 29.09.2004 DE 102004047202
(43) Veröffentlichungstag der Anmeldung: 13.06.2007
(73) Patentinhaber: Marquardt GmbH, 78604 Rietheim-Weilheim (DE)
(72) Erfinder: MEJERL, Thomas, 78628 Rottweil (DE); ILG, Kunibert, 78532 Tuttlingen (DE); KIZELE, Rainer, 78532 Tuttlingen (DE)
(74) Vertreter: Otten, Herbert
(86) Internationale Anmeldenummer: PCT/EP2005/010161
(87) Internationale Veröffentlichungsnummer: WO 2006/034803

(56) Entgegenhaltungen:
- DE-A1- 19 732 561
- DE-C1- 3 620 105
- DE-U1- 29 819 520
- US-A- 6 057 521

## Beschreibung

Die Erfindung betrifft einen elektrischen Schalter nach dem Oberbegriff des Patentanspruchs 1.

Ein solcher elektrischer Schalter kann in Elektro- sowie Hausgeräten der sogenannten weißen Ware, wie Waschmaschinen, Geschirrspülmaschinen, Trockner o. dgl., eingesetzt sein. Beispielsweise dient der Schalter in diesen Geräten als Netz- und/oder Hauptschalter. Ein derartiger zur Netztrennung geeigneter Netzhauptschalter ist als zweipoliger Schalter der sogenannten Schutzklasse II ausgestaltet.

Ein derartiger elektrischer Schalter ist beispielsweise aus der DE 42 02 214 A1 bekannt. Der Schalter besitzt ein Gehäuse, in dem sich ein Kontaktsystem befindet. Ein zur schaltenden Einwirkung auf das Kontaktsystem dienendes Betätigungsorgan ragt an einer ersten Seite aus dem Gehäuse heraus. An der gegenüberliegenden zweiten Seite ragen elektrische Anschlüsse für das Kontaktsystem aus dem Gehäuse heraus. Dieser Schalter ist lediglich zur Montage auf der Vorderseite einer Leiterplatte geeignet.

Desweiteren ist aus der DE 298 19 520 U1 ein elektrischer Schalter mit einem Gehäuse, mit einem im Gehäuse befindlichen Kontaktsystem sowie mit einem an einer ersten Seite aus dem Gehäuse ragenden Betätigungsorgan zur schaltenden Einwirkung auf das Kontaktsystem bekannt. An der gegenüberliegenden zweiten Seite ragen wiederum elektrische Anschlüsse für das Kontaktsystem aus dem Gehäuse heraus. Die Anschlüsse sind jedoch derart abgewinkelt, daß der Anschluß von der zweiten Seite bis in etwa zur ersten Seite reicht, so daß der elektrische Schalter auf der Rückseite einer Leiterplatte montierbar ist. Da der Anschluß von der Rückseite des Gehäuses bis zur Vorderseite reicht, weist der Anschluß bei üblicher Dimensionierung eine gewisse Flexibilität auf.

Der Erfindung liegt die Aufgabe zugrunde, den Schalter derart weiterzuentwickeln, daß der Anschluß mechanisch stabilisiert ist.

Diese Aufgabe wird bei einem gattungsgemäßen elektrischen Schalter durch die kennzeichnenden Merkmale des Anspruchs 1 gelöst.

Beim erfindungsgemäßen elektrischen Schalter sind die Anschlüsse derart abgewinkelt, daß die Anschlüsse von der zweiten Seite bis in etwa zur ersten Seite des Gehäuses reichen. Dadurch ist es möglich, den Schalter an der Rückseite einer Leiterplatte, jedoch in ansonsten herkömmlicher Art mittels einer Lötverbindung o, dgl. zu montieren. Zur mechanischen Stabilisierung ist der abgewinkelte Anschluß in einem Gehäuseteil, das an der ersten Seite des Gehäuses befindlich ist, gefaßt. Für das Gehäuseteil bietet sich in weiterer Ausgestaltung ein umlaufender Gehäusekragen an. Weitere Ausgestaltungen der Erfindung sind Gegenstand der Unteransprüche.

Die Anschlüsse können in etwa U-förmig ausgestaltet sein, womit diese platzsparend am Gehäuse befindlich sind. Dabei kann es sich anbieten, daß die Anschlüsse für die Leiterplatte um ca. 180° abgewinkelt sind, so daß diese außerhalb des Schalters in Richtung auf dessen Betätigungsorgan nach oben zeigen. Zweckmäßigerweise bestehen die Anschlüsse aus einem Flachmaterial mit einem rechteckigen Querschnitt, so daß diese in einfacher Art und Weise als Stanzbiegeteil herstellbar sind. Bestehen die Anschlüsse aus Lötanschlüssen, so können der einfachen Verlötung halber die Anschlüsse an ihrem der ersten Seite zugeordneten Ende in zwei Steckanschlüsse übergehen. In diesem Fall bietet sich weiterhin an, daß die Anschlüsse an Lötaugen auf einer Leiterplatte verlötbar sind.

In weiterer Ausgestaltung weist die Leiterplatte eine Öffnung auf, derart daß der Schalter an der Rückseite der Leiterplatte montierbar ist, und daß das Betätigungsorgan durch die Öffnung zur Vorderseite der Leiterplatte hindurchragt. Dann sind auch die Anschlüsse, und zwar mit deren Steckanschlüsse, an den Lötaugen von der Rückseite der Leiterplatte zur Vorderseite durchsteckbar. Dadurch können die Anschlüsse in einfacher Weise an der Vorderseite der Leiterplatte mit den Lötaugen verlötet werden. Vorteilhafterweise können im selben Lötprozeß weitere an der Vorderseite der Leiterplatte angeordnete elektrische und/oder elektronische Bauteile verlötet werden.

Um eine exakte sowie automatisierbare Montage zu bieten, befinden sich Führungszapfen am Gehäuse, die von der ersten Seite des Gehäuse in etwa senkrecht abstehen. Bei der Montage des Schalters an der Leiterplatte greifen die Führungszapfen in dazu korrespondierende Löcher an der Leiterplatte zur Zentrierung des Gehäuses ein.

Eine einfache und dennoch zuverlässige Befestigung des Schalters an der Leiterplatte läßt sich durch am Gehäuse befindliche Rasthaken bzw. Schnapphaken sicherstellen. Die Rast- und/oder Schnapphaken sind seitlich am Gehäuse, und zwar in etwa parallel zum Betätigungsorgan sowie über die erste Seite überstehend angeordnet. Bei der Montage des Schalters an der Leiterplatte greifen die Rast- und/oder Schnapphaken in einer Art von Clips-Verbindung in dazu korrespondierende Rastaufnahmen an der Rückseite der Leiterplatte verrastend ein und fixieren somit den Schalter an der Leiterplatte. Dadurch ist zusätzlich sichergestellt, daß einwirkende Kräfte von der Rastverbindung aufgenommen werden, so daß die Lötverbindungen nicht belastet sind, was der Lebensdauer und/oder der Zuverlässigkeit zugute kommt. Die am Gehäuse befindlichen, speziell geformten Rast- und/oder Schnapphaken, welche ein Einrasten des Schalters in entsprechende Ausschnitte in der Leiterplatte ermöglichen, bewirken also zum einen, daß der Schalter während des Wellenlötprozesses ohne zusätzliche Vorrichtungen in der korrekten Position gehalten wird. Zum anderen werden im späteren Einsatz Betätigungskräfte aufgefangen, womit mechanische Belastungen von den Lötstellen ferngehalten werden, was wiederum deren Festigkeit und Zuverlässigkeit zugute kommt.

In einer Weiterbildung befinden sich in der Art von Kunststofffedern ausgebildete Stützarme seitlich am Gehäuse. Die Stützarme sind derart zur ersten Seite gerichtet, daß nach Montage des Gehäuses an der Leiterplatte die Stützarme elastisch federnd an der Rückseite der Leiterplatte anliegen. Die Stützarme sorgen dafür, daß der Schalter spielfrei gegen die Leiterplatte verspannt ist und tragen zusätzlich zur Entlastung der Lötverbindungen bei.

Der erfindungsgemäße elektrische Schalter eignet sich besonders für ein Elektrogerät, wobei der Schalter auf einer im Elektrogerät befindlichen Leiterplatte, beispielsweise mittels Befestigen und Verlöten, montiert ist. Der Korpus des Schalters befindet sich hierbei hinter der Leiterplatte, wobei der Schalter durch eine entsprechend große Bohrung in der Leiterplatte hindurch betätigt werden kann. Die Leiterplatte kann beispielsweise einem Bedienfeld am Elektrogerät zugeordnet sein, derart daß eine vom Benutzer manuell bedienbare Taste o. dgl. im Bedienfeld auf das Betätigungsorgan einwirkt. Vorteilhafterweise läßt sich die Leiterplatte mit deren Vorderseite sehr nahe an der Oberfläche des Elektrogerätes anordnen, da das Gehäuse des relativ groß bauenden Schalters, der als Netzhauptschalter dient, an der Rückseite der Leiterplatte im Inneren des Elektrogerätes befindlich ist. In einfacher Weise kann dann das Bedienfeld eine Blende zur Abdeckung der Leiterplatte aufweisen. Desweiteren können auf der Vorderseite der Leiterplatte Leuchtdioden o. dgl. zur Beleuchtung des Bedienfeldes angeordnet sein. Aufgrund der Nähe der Leiterplatte zur Oberfläche des Elektrogerätes ist eine hervorragende Ausleuchtung des Bedienfeldes sichergestellt. Es ist dadurch also möglich, neben dem relativ groß bauenden Netzhauptschalter, kleine und flache Bauteile wie zum Beispiel SMD(Surface Mounted Device)-Leuchtdioden (LEDs) und Kurzhubtasten direkt und ohne lange Übertragungselemente für die Steuerung des Elektrogeräts einzusetzen und den Abstand der Leiterplatte zur Geräteblende dennoch gering zu halten.

Die mit der Erfindung erzielten Vorteile bestehen insbesondere darin, daß der Schalter im Gegensatz zur üblichen Art und Weise an der Rückseite einer Leiterplatte montierbar und dennoch aufgrund eines entsprechenden Loches in der Leiterplatte an der Vorderseite der Leiterplatte bedienbar ist. Dies gestattet eine platzsparende Anordnung des Schalters, wobei dessen ergonomische Bedienbarkeit gewährleistet ist.

Desweiteren kann der Abstand zwischen der Leiterplatte und der Geräteblende trotz des zwangsläufig groß bauenden Schalters gering gehalten werden. Somit läßt sich eine gute sowie auch energiesparende Ausleuchtung einer dem Schalter zugeordneten Bedienoberfläche realisieren.

Durch die integrierte Verrastungsmöglichkeit des Schalters auf der Leiterplatte werden Niederhalter in der Lötvorrichtung beziehungsweise am Lötrahmen überflüssig. Der Schalter ist automatisch und stabil richtig für den Lötprozeß positioniert. Mechanische Einflüsse und Kräfte werden von den Lötstellen ferngehalten, wodurch eine höhere Zuverlässigkeit der Lötverbindung resultiert. Darüber hinaus ist keine zusätzliche Abstützung im Elektrogerät erforderlich.

Ein Ausführungsbeispiel der Erfindung mit verschiedenen Weiterbildungen und Ausgestaltungen ist in den Zeichnungen dargestellt und wird im folgenden näher beschrieben. Es zeigen
- Fig. 1: einen elektrischen Schalter in Seitenansicht,
- Fig. 2: den elektrischen Schalter aus Richtung II in Fig. 1 gesehen, wobei der Schalter an einer Leiterplatte montiert ist,
- Fig. 3: den elektrischen Schalter aus Richtung III in Fig. 1 gesehen und
- Fig. 4: einen Ausschnitt der Leiterplatte in Draufsicht.

In Fig. 1 ist ein als Druckschalter zum Einlöten in Leiterplatten ausgestalteter elektrischer Schalter 1 in Seitenansicht zu sehen. Der Schalter 1 weist ein Gehäuse 2 auf, in dem sich ein nicht weiter gezeigtes, an sich bekanntes Kontaktsystem befindet. An einer ersten Seite 3, und zwar der Oberseite, ragt ein Betätigungsorgan 5 zur schaltenden Einwirkung auf das Kontaktsystem aus dem Gehäuse 2 heraus. An der gegenüberliegenden zweiten Seite 4, und zwar an der Unterseite, ragen elektrische Anschlüsse 6 für das Kontaktsystem aus dem Gehäuse 2 heraus. Die Anschlüsse 6 sind derart abgewinkelt, daß die Anschlüsse 6 von der zweiten Seite 4 bis in etwa zur ersten Seite 3 reichen.

Das Gehäuse 2 ist in Fig. 1 im Bereich des rechts liegenden Anschlusses 6 an der zweiten Seite 4 in schematischer Weise aufgebrochen dargestellt. Wie man dort sieht, sind die Anschlüsse 6 in etwa U-förmig ausgestaltet. Der Anschluß 6 ist in etwa um 180° abgewinkelt ausgestaltet, derart daß der Anschluß 6 in Richtung zum Betätigungsorgan 5 an der ersten Seite 3 zeigt. Selbstverständlich kann der Anschluß 6 bei entsprechender Ausgestaltung auch in anderer Art abgewinkelt sein, beispielsweise um 90°. Die Anschlüsse 6 bestehen aus einem Flachmaterial mit einem rechteckigen Querschnitt, was anhand der gemeinsamen Betrachtung von Fig. 1 und 2 deutlich wird. An ihrem der ersten Seite 3 zugeordneten Ende gehen die Anschlüsse 6 in zwei Steckanschlüsse 7, 7' über, wie in Fig. 2 zu sehen ist.

Der Schalter 1 ist gemäß der Fig. 2 an einer Leiterplatte 8 montierbar. Hierzu sind die Anschlüsse 6 als Lötanschlüsse ausgebildet, derart daß die Anschlüsse 6 an in Fig. 4 sichtbaren Lötaugen 9 auf der Leiterplatte 8 verlötbar sind.

Wie näher aus Fig. 2 hervorgeht, ist der Schalter 1 an der Rückseite 11 der Leiterplatte 8 montierbar. Dies ist dadurch ermöglicht, indem die Leiterplatte 8 mit einer in Fig. 4 gezeigten Öffnung 16 versehen ist. Das Betätigungsorgan 5 des Schalters 1 ragt durch die Öffnung 16 zur Vorderseite 10 der Leiterplatte 8 hindurch. Die Anschlüsse 6 sind mit deren Steckanschlüssen 7, 7' an den Lötaugen 9 von der Rückseite 11 zur Vorderseite 10 durchsteckbar, derart daß die Anschlüsse 6 an der Vorderseite 10 der Leiterplatte 8 mit den Lötaugen 9 verlötbar sind.

Die Montage des Gehäuses 2 an der Leiterplatte 8 wird durch Führungszapfen 12 erleichtert. Entsprechend der Fig. 1 oder 2 stehen die Führungszapfen 12 von der ersten Seite 3 des Gehäuse 2 in etwa senkrecht ab. Dadurch wird erreicht, daß bei der Montage des Schalters 1 an der Leiterplatte 8 die Führungszapfen 12 in dazu korrespondierende Löcher 13 an der Leiterplatte 8 zur Zentrierung des Gehäuses 2 eingreifen, wie mittels Vergleich der Fig. 3 und 4 zu erkennen ist.

Zur Befestigung des Schalters 1 an der Leiterplatte 8 dienen in Fig. 1 gezeigte Rast- und/oder Schnapphaken 14. Die Rast- und/oder Schnapphaken 14 befinden sich am Gehäuse 2, und zwar seitlich am Gehäuse 2, und sind in etwa parallel zum Betätigungsorgan 5 sowie über die erste Seite 3 überstehend angeordnet, was anhand von Fig. 2 zu sehen ist. Bei der Montage des Schalters 1 an der Leiterplatte 8 greifen dann die Rast- und/oder Schnapphaken 14 in dazu korrespondierende, in Fig. 4 sichtbare Rastaufnahmen 15 an der Rückseite 11 der Leiterplatte 8 verrastend ein. Mit anderen Worten ist der Schalter 1 an der Rückseite 11 der Leiterplatte 8 mittels der Rast- und/oder Schnapphaken 14 in den Rastaufnahmen 15 einclipsbar, wobei das Betätigungsorgan 5 durch die Öffnung 16 zur Vorderseite 10 hindurchreicht. Aufgrund der dabei stattfindenden Zentrierung mittels der Führungszapfen 12 in den Löchern 13 werden die Steckanschlüsse 7, 7' lagerichtig in die Lötaugen 9 eingeführt.

Weiter befinden sich in der Art von Kunststofffedern ausgestaltete Stützarme 17 seitlich am Gehäuse 2, wie in Fig. 2 zu sehen ist. Die Stützarme 17 sind derart zur ersten Seite 3 gerichtet, daß nach Montage des Gehäuses 2 an der Leiterplatte 8 die Stützarme 17 elastisch federnd an der Rückseite 11 der Leiterplatte 8 anliegen.

Aufgrund der abgewinkelten Ausgestaltung ist der elektrische Anschluß 6 ziemlich lang. Zur mechanischen Stabilisierung ist der abgewinkelte Anschluß 6 in einem in Fig. 2 sichtbaren Gehäuseteil 18 gefaßt, und zwar im wesentlichen an dessen der ersten Seite 3 zugeordneten Ende. Bei dem Gehäuseteil 18 handelt es sich um einen an der ersten Seite 3 des Gehäuses 2 befindlichen, umlaufenden Gehäusekragen. Die Anschlüsse 6 sind derart im Gehäusekragen 18 gehalten, daß die Steckanschlüsse 7, 7' aus dem Gehäusekragen 18 zur Verlötung in der Leiterplatte 8 herausragen.

Der erfindungsgemäße elektrische Schalter 1 eignet sich besonders zur Anordnung in einem Bedienfeld für ein Elektrogerät. Der Schalter 1 ist auf der Leiterplatte 8 montiert, die wiederum dem Bedienfeld am Elektrogerät zugeordnet ist, und zwar derart daß eine vom Benutzer manuell bedienbare Taste o. dgl. im Bedienfeld auf das Betätigungsorgan 5 des Schalters 1 einwirkt. Aufgrund der Anordnung des Gehäuses 2 des Schalters 1 an der Rückseite 11 der Leiterplatte 8 in der Art einer "Hinter-Leiterplatten-Montage" läßt sich die Leiterplatte 8 nahe an der Oberfläche des Elektrogerätes anordnen. Falls das Bedienfeld beleuchtbar ist, so läßt sich dieses durch die Nähe der Leiterplatte 8 zum Bedienfeld optimal ausleuchten. In diesem Fall bietet es sich an, auf der Vorderseite 10 der Leiterplatte 8 Leuchtdioden o. dgl. zur Beleuchtung des Bedienfeldes anzuordnen.

Selbstverständlich können noch weitere Schalter für das Bedienfeld, beispielsweise Kurzhubtasten zur Bedienung des Elektrogerätes, an der Vorderseite 10 und/oder der Rückseite 11 der Leiterplatte 8 befindlich sein. Das Bedienfeld kann weiterhin eine Blende zur Abdeckung der Leiterplatte 8 aufweisen. Das als Drücker ausgestaltete Betätigungsorgan 5 des Schalters 1 ist so geformt, wie der Fig. 3 zu entnehmen ist, daß an der Lötseite der Leiterplatte 8, also an der Seite der Gerätewand oder der Blende des Elektrogeräts, kundenspezifische Kappen, die dann als bedienbare Tasten dienen, aufgerastet werden können.

Die Erfindung ist nicht auf das beschriebene und dargestellte Ausführungsbeispiel beschränkt. Sie umfaßt vielmehr auch alle fachmännischen Weiterbildungen im Rahmen der durch die Patentansprüche definierten Erfindung. So kann ein derartiger Schalter 1 nicht nur für Tastenfelder an Elektrogeräten, Haushaltsgeräten o. dgl. sondern auch als Bedienschalter für Kraftfahrzeuge, Werkzeugmaschinen o. dgl. Verwendung finden.

### Bezugszeichen-Liste:

- 1:: elektrischer Schalter
- 2:: Gehäuse
- 3:: (erste) Seite (von Gehäuse)
- 4:: (zweite) Seite (von Gehäuse)
- 5:: Betätigungsorgan
- 6:: (elektrischer) Anschluß
- 7,7':: Steckanschluß
- 8:: Leiterplatte
- 9:: Lötauge
- 10:: Vorderseite (der Leiterplatte)
- 11:: Rückseite (der Leiterplatte)
- 12:: Führungszapfen
- 13:: Loch
- 14:: Rast- und/oder Schnapphaken
- 15:: Rastaufnahme
- 16:: Öffnung
- 17:: Stützarm
- 18:: Gehäuseteil / Gehäusekragen

## Patentansprüche

1. Elektrischer Schalter mit einem Gehäuse (2), mit einem im Gehäuse (2) befindlichen Kontaktsystem, mit einem an einer ersten Seite (3) aus dem Gehäuse (2) ragenden Betätigungsorgan (5) zur schaltenden Elnwirkung auf das Kontaktsystem, und mit an der gegenüberliegenden zweiten Seite (4) aus dem Gehäuse (2) ragenden elektrischen Anschlüssen (6) für das Kontaktsystem, wobei wenigstens einer der Anschlüsse (6) derart abgewinkelt ist, daß der Anschluß (6) von der zweiten Seite (4) bis in etwa zur ersten Seite (3) reicht, **dadurch gekennzeichnet, daß** der abgewinkelte Anschluß (6) zur mechanischen Stabilisierung in einem an der ersten Seite (3) des Gehäuses (2) befindlichen Gehäuseteil (18) gefaßt ist.

2. Elektrischer Schalter nach Anspruch 1, **dadurch gekennzeichnet, daß** der Anschluß (6), insbesondere sämtliche Anschlüsse (6), in etwa U-förmig ausgestaltet ist, insbesondere in etwa um 180° abgewinkelt ist, derart daß der Anschluß (6) in Richtung zum Betätigungsorgan (5) an der ersten Seite (3) zeigt, daß vorzugsweise der Anschluß (6) aus einem Flachmaterial mit einem rechteckigen Querschnitt besteht, und daß weiter vorzugsweise der Anschluß (6) an seinem der ersten Seite (3) zugeordneten Ende in insbesondere zwei Steckanschlüsse (7, 7') übergeht.

3. Elektrischer Schalter nach Anspruch 1 oder 2, **dadurch gekennzeichnet, daß** der Anschluß (6) als Lötanschluß ausgebildet ist, insbesondere derart daß der Anschluß (6) an einem Lötauge (9) auf einer Leiterplatte (8) verlötbar ist.

4. Elektrischer Schalter nach Anspruch 3, **dadurch gekennzeichnet, daß** die Leiterplatte (8) eine Öffnung (16) aufweist, derart daß der Schalter (1) an der Rückseite (11) der Leiterplatte (8) montierbar ist, wobei das Betätigungsorgan (S) durch die Öffnung (16) zur Vorderseite (10) der Leiterplatte (8) hindurchragt, und daß vorzugsweise die Anschlüsse (6), insbesondere mit deren Steckanschlüsse (7, 7'), an den Lötaugen (9) von der Rückseite (11) zur Vorderseite (10) durchsteckbar sind, derart daß die Anschlüsse (6) an der Vorderseite (10) der Leiterplatte (8) mit den Lötaugen (9) verlötbar sind.

5. Elektrischer Schalter nach einem der Ansprüche 3 oder 4, **dadurch gekennzeichnet, daß** das Gehäuse (2) wenigstens einen Führungszapfen (12) aufweist, der insbesondere von der ersten Seite (3) des Gehäuse (2) in etwa senkrecht absteht, derart daß bei der Montage des Schalters (1) an der Leiterplatte (8) der Führungszapfen (12) In ein dazu korrespondierendes Loch (13) an der Leiterplatte (8) zur Zentrierung des Gehäuses (2) eingreift.

6. Elektrischer Schalter nach einem der Ansprüche 3 bis 5, **dadurch gekennzeichnet, daß** wenigstens ein Rast- und/oder Schnapphaken (14) am Gehäuse (2) befindlich ist, daß vorzugsweise der Rast- und/oder Schnapphaken (14) seitlich am Gehäuse (2), insbesondere in etwa parallel zum Betätigungsorgan (5) sowie über die erste Seite (3) überstehend angeordnet ist, und daß der Rast- und/oder Schnapphaken (14) bei der Montage des Schalters (1) an der Leiterplatte (8) in eine dazu korrespondierende Rastaufnahme (15) an der Rückseite (11) der Leiterplatte (8) verrastend eingreift.

7. Elektrischer Schalter nach einem der Ansprüche 3 bis 6, **dadurch gekennzeichnet. daß** wenigstens ein Stützarm (17) seitlich am Gehäuse (2) befindlich ist, und daß vorzugsweise der Stutzarm (17) derart zur ersten Seite (3) gerichtet ist, daß nach Montage des Gehäuses (2) an der Leiterplatte (8) der Stützarm (17) elastisch federnd an der Rückseite (11) der Leiterplatte (8) anliegt.

8. Elektrischer Schalter nach einem der Ansprüche 1 bis 7, **dadurch gekennzeichnet, daß** es sich bei dem Gehäuseteil (18) zur Fassung des abgewinkelten Anschlusses (6) um einen umlaufenden Gohäusekragen handelt.

9. Elektrogerät mit einem elektrischen Schalter nach einem der Ansprüche 3-8, **dadurch gekennzeichnet, daß** die Leiterplatte (8) einem Bedienfeld am Elektrogerät zugeordnet ist, derart daß eine vom Benutzer manuell bedienbare Taste o. dgl. im Bedienfeld auf das Betätigungsorgan (5) einwirkt, daß vorzugsweise das Bedienfeld eine Blende zur Abdeckung der Leiterplatte (8) aufweist, und daß weiter vorzugsweise auf der Vorderseite (10) der Leiterplatte (8) Leuchtdioden o. dgl. zur Beleuchtung des Bedienfeldes angeordnet sind.

## Claims

1. Electric switch with a housing (2), comprising a contact system located in the housing (2), an activating element (5) projecting on a first side (3) out of the housing (2) for having a switching effect on the contact system, and with electrical connectors (6) for the contact system projecting on the opposite second side (4) out of the housing (2), wherein at least one of the connectors (6) is angled such that the connector (6) extends approximately from the second side (4) up to the first side (3), **characterised in that** the angled connector (6) is gripped for mechanical stabilisation in a housing part (18) located on the first side (3) of the housing (2).

2. Electric switch according to claim 1, **characterised in that** the connector (6), in particular all of the connectors (6), is configured to be approximately U-shaped, in particular angled by about 180°, such that the connector (6) points in the direction of the activating element (5) on the first side (3), **in that** preferably the connector (6) consists of a flat material with a rectangular cross section, and **in that** also preferably the connector (6) passes at its end assigned to the first side (3) into in particular two plug connections (7, 7').

3. Electric switch according to claim 1 or 2, **characterised in that** the connector (6) is configured as a soldering connector, in particular such that the connector (6) can be soldered to a soldering spot (9) on a circuit board (8).

4. Electric switch according to claim 3, **characterised in that** the circuit board (8) has an opening (16), such that the switch (1) can be mounted on the rear side (11) of the circuit board (8), wherein the activating element (5) penetrates through the opening (16) to the front side (10) of the circuit board (8), and **in that** preferably the connectors (6), in particular with their plug connections (7, 7'), on the soldering spots (9) can be pushed through from the rear side (11) to the front side (10), such that the connectors (6) can be soldered onto the front side (10) of the circuit board (8) to the soldering spots (9).

5. Electric switch according to one of claims 3 or 4, **characterised in that** the housing (2) comprises at least one guiding pin (12) which projects in particular from the first side (3) of the housing (2) approximately perpendicularly, such that during the assembly of the switch (1) on the circuit board (8) the guiding pin (12) engages in a corresponding hole (13) on the circuit board (8) for centring the housing (2).

6. Electric switch according to any one of claims 3 to 5, **characterised in that** at least one locking and/or snap hook (14) is located on the housing (2), **in that** preferably the locking and/or snap hook (14) is arranged laterally on the housing (2), in particular approximately parallel to the activating element (5) and projecting over the first side (3), and **in that** the locking and/or snap hook (14) on the assembly of the switch (1) on the circuit board (8) engages in a corresponding locking mount (15) on the rear side (11) of the circuit board (8).

7. Electric switch according to any one of claims 3 to 6, **characterised in that** at least one support arm (17) is located laterally on the housing (2) and **in that** preferably the support arm (17) is aligned relative to the first side (3) such that after the assembly of the housing (2) on the circuit board (8) the support arm (17) bears in an elastically resilient manner on the rear side (11) of the circuit board (8).

8. Electric switch according to any one of claims 1 to 7, **characterised in that** the housing part (18) for gripping the angled connection (6) is a peripheral housing collar.

9. Electric device with an electric switch according to any one of claims 3-8, **characterised in that** the circuit board (8) is assigned to a control panel on the electric device such that a key or the like operated manually by the user acts in the control panel on the operating element (5), **in that** preferably the control panel has a screen for covering the circuit board (8), and **in that** also preferably on the front side (10) of the circuit board (8) light emitting diodes or the like are arranged for lighting the control panel.

## Revendications

1. Commutateur électrique comportant un boitier (2), un système de contact monté dans le boitier (2), un organe d'actionnement (5) faisant saillie hors du boitier (2) sur un premier côté (3) de celui-ci pour effectuer une action de commutation sur le système de contact, ainsi que des bornes de connexion électrique (6) du système de contact faisant saillie hors du boitier (2) sur le second côté (4) de celui-ci, opposé au premier, au moins l'une des bornes de connexion (6) étant coudée de sorte qu'elle s'étende du second côté (4) jusqu'à à peu près le premier côté (3), **caractérisé en ce que** la borne de connexion coudée (6) est montée dans une partie de boitier (18) située sur le premier côté (3) du boitier (2) pour permettre une stabilisation mécanique.

2. Commutateur électrique conforme à la revendication 1,
**caractérisé en ce que**
la borne de connexion (6) et en particulier toutes les bornes de connexion (6) sont conformées essentiellement en forme de U, en particulier coudées essentiellement à 180°, de façon à être dirigée(s) en direction de l'organe d'actionnement (5) sur le premier côté (3), la borne de connexion (6) est de préférence réalisée en un matériau plat ayant une section rectangulaire, et en outre, la borne de connexion (6) se prolonge, de préférence, au niveau de son extrémité associée à la première face (3) par, en particulier, deux bornes de connexion en enfichage (7, 7').

3. Commutateur électrique conforme à la revendication 1 ou à la revendication 2,
**caractérisé en ce que**
la borne de connexion (6) est réalisée sous la forme d'une borne de connexion soudable, en particulier de façon à pouvoir être soudée sur une plaquette de circuits imprimés (8) au niveau d'une pastille de brasure (9).

4. Commutateur électrique conforme à la revendication 3,
**caractérisé en ce que**
la plaquette de circuits imprimés (8) comporte une ouverture (16) de sorte que le commutateur (1) puisse être monté sur sa face arrière (11), l'organe d'actionnement (5) pénétrant dans l'ouverture (16) jusqu'à la face avant (10) de la plaquette de circuits imprimés (8), et, les bornes de connexion (6) peuvent, de préférence, être enfichées en particulier par leurs bornes de connexion par enfichage (7, 7') sur les pastilles de brasure (9) de la face arrière (11) vers la face avant (10) de la plaquette de circuits imprimés (8), de façon à pouvoir être soudées sur la face avant (10) de la plaque de circuits imprimés (8) avec les pastilles de brasure (9).

5. Commutateur électrique conforme à l'une des revendications 3 ou 4,
**caractérisé en ce que**
le boitier (2) comporte au moins un tourillon de guidage (12) qui s'écarte essentiellement perpendiculairement en particulier de sa première face (3), de sorte que lors du montage du connecteur (1) sur la plaquette de circuits imprimés (8) le tourillon de guidage (12) vienne en prise dans une ouverture correspondante (13) de cette plaquette pour permettre le centrage du boitier (2).

6. Commutateur électrique conforme à l'une des revendications 3 à 5,
**caractérisé en ce qu'**
au moins un crochet d'enclenchement et/ou d'encliquetage (14) est prévu sur le boitier (2), ce crochet d'enclenchement et/ou d'encliquetage (14) est, de préférence, monté latéralement sur le boitier (2) en particulier essentiellement parallèlement à l'organe d'actionnement (5) et au dessus de la première face (3) du boitier (2), et, lors du montage du commutateur (1) sur la plaquette de circuits imprimés (8) le crochet d'enclenchement et/ou d'encliquetage (14) vient en prise enclenchant dans un évidement d'encliquetage correspondant (15) prévu sur la face arrière (11) de la plaquette de circuits imprimés (8).

7. Commutateur électrique conforme à l'une des revendications 3 à 6,
**caractérisé en ce qu'**
au moins un bras d'appui (17) est monté latéralement sur le boitier (2), et ce bras d'appui (17) est, de préférence, orienté vers la première face (3) de façon à s'appliquer élastiquement contre la face arrière (11) de la plaquette de circuits imprimés (8), après le montage du boitier (2) sur cette plaquette.

8. Commutateur électrique conforme à l'une des revendications 1 à 7,
**caractérisé en ce que**
la partie de boitier (18) permettant le maintien de la borne de connexion coudée (6) est constituée par une collerette périphérique.

9. Appareil électrique comportant un commutateur électrique conforme à l'une des revendications 3 à 8, **caractérisé en ce qu'**à la plaquette de circuits imprimés (8) est associé un tableau de commande de l'appareil électrique de sorte qu'une touche ou similaire de ce tableau de commande actionnable manuellement par l'utilisateur agisse sur l'organe d'actionnement (5), le tableau de commande comporte, de préférence, un masque pour recouvrir la plaque de circuits imprimés (8), et en outre, des diodes lumineuses ou similaires sont de préférence montées sur la face avant (10) de la plaquette de circuits imprimés (8) pour éclairer le tableau de commande.
